# FASCICULE DE BREVET EUROPEEN

(11) **EP 3 875 837 B1**
(45) Date de publication et mention de la délivrance du brevet: **23.11.2022**
(21) Numéro de dépôt: 21153062.1
(22) Date de dépôt: 22.01.2021
(51) Int. Cl.: F17C 13/02

(54) **RÉCIPIENT DE GAZ SOUS PRESSION À DISPOSITIF ÉLECTRONIQUE CALCULANT AUTOMATIQUEMENT LA DATE DE PÉREMPTION DU GAZ**
GASDRUCKBEHÄLTER MIT ELEKTRONISCHER VORRICHTUNG ZUR AUTOMATISCHEN BERECHNUNG DES VERFALLSDATUMS DES GASES.
GAS PRESSURE VESSEL WITH ELECTRONIC DEVICE AUTOMATICALLY CALCULATING THE EXPIRATION DATE OF THE GAS

(30) Priorité: 04.03.2020 FR 2002172
(43) Date de publication de la demande: 08.09.2021
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: ANDRE DIAS, Sofia, 92160 Antony (FR); BELLINGERI, Federica, 1804 Zemst (BE)
(74) Mandataire: Air Liquide

(56) Documents cités:
- EP-A1- 2 918 892
- DE-A1-102017 006 013
- US-B2- 10 533 709

## Description

L'invention porte sur un récipient de gaz sous pression, en particulier une bouteille de gaz sous pression, équipé d'un robinet de distribution de fluide comprenant un dispositif électronique à afficheur numérique configuré pour démarrer un compteur temporal et calculer automatiquement une date de péremption du gaz contenu dans le récipient et pour afficher, le cas échéant, une alerte de péremption sur l'afficher numérique, par exemple une icône d'alerte dédiée.

Les gaz médicaux, tel l'oxygène, les mélanges NO/N₂, N₂O/O₂, He/O₂, l'air médical ou autre, sont généralement conditionnés dans des récipients de gaz sous pression, en particulier des bouteilles ou bonbonnes de gaz.

Ces récipients de gaz sont couramment équipés d'un robinet de distribution, avec ou sans système de détente intégré, servant à fournir le gaz médical et d'un manomètre à aiguille ou digital servant à afficher la pression de gaz résiduelle. En général, le robinet et le manomètre sont protégés par un capotage de protection, aussi appelé « chapeau », servant à les prémunir contre les chocs, les chutes, les salissures...

Ainsi, le document EP-A-2918893 propose une telle bouteille de gaz équipée d'un robinet à détendeur intégré ou RDI et d'un manomètre mécanique à aiguille, alors que le document EP-A-2918892 propose une bouteille de gaz équipée d'un dispositif électronique à écran d'affichage digital.

Or, comme tous les médicaments, les gaz médicaux ont une date de péremption. L'utilisation d'un gaz au-delà de sa date de péremption doit être évitée car elle pourrait remettre en cause l'efficacité du traitement du patient avec ce gaz.

Equiper chaque bouteille de gaz d'une étiquette portant cette date de péremption est peu pratique et extrêmement fastidieux et ce, d'autant plus que l'étiquette de chaque bouteille doit être changée à chaque remplissage de la bouteille avec du gaz frais afin de réactualiser la date de péremption du gaz frais introduit dans la bouteille.

De plus, une telle étiquette peut se perdre, être arrachée ou détériorée et/ou conduire à des erreurs de lecture de la part de l'utilisateur.

Enfin, l'utilisateur doit penser à vérifier que la date de péremption du gaz n'est pas passée avant chaque utilisation, ce qui est alors sujet à des oublis et engendre des risques d'utilisation de gaz périmé.

Le problème est dès lors de pouvoir calculer rapidement, facilement et automatiquement une date de péremption d'un gaz médical (i.e. médicament gazeux) contenu dans un récipient de gaz et par ailleurs d'alerter l'utilisateur lorsque la date de péremption est dépassée de manière à éviter que du gaz ne soit utilisé après sa date de péremption et donc à éviter par ailleurs les inconvénients susmentionnés.

La solution de l'invention concerne un récipient de gaz sous pression, en particulier une bouteille de gaz, comprenant un volume interne de stockage de gaz sous pression comprenant :
- un robinet de distribution de fluide,
- un capteur de pression pour mesurer la pression du gaz et fournir au moins un signal de mesure et
- des moyens de pilotage à microprocesseur configurés pour traiter ledit au moins un signal de mesure fourni par le capteur de pression et déterminer au moins une valeur de pression mesurée,
caractérisé en ce que les moyens de pilotage à microprocesseur sont configurés pour :
a) détecter un remplissage du récipient de gaz avec du gaz en comparant ladite au moins une valeur de pression mesurée avec au moins une valeur-seuil de pression de référence prédéfinie et mémorisée, et
b) démarrer un compteur temporel à partir d'une détection d'un remplissage du récipient de gaz avec du gaz.

Selon le mode de réalisation considéré, le récipient de l'invention peut comprendre l'une ou plusieurs des caractéristiques suivantes :
- les moyens de pilotage à microprocesseur sont configurés pour déclencher une alerte lorsque le compteur temporel dépasse une durée donnée calculée à partir du démarrage du compteur temporel.
- les moyens de pilotage à microprocesseur sont agencés dans un dispositif électronique à afficheur numérique, de préférence dans le boitier d'un dispositif électronique.
- le dispositif électronique est un manomètre digital permettant de déterminer une pression de gaz et/ou une autonomie en gaz.
- les moyens de pilotage à microprocesseur sont configurés pour déterminer qu'un remplissage du récipient a eu lieu lorsque la valeur de pression mesurée est supérieure ou égale à la valeur-seuil de pression de référence.
- les moyens de pilotage à microprocesseur sont configurés pour détecter le passage d'une première pression inférieure à la valeur-seuil de pression à une seconde pression supérieure à la première pression et supérieure ou égale à la valeur-seuil de pression de référence et ce, que ce soit lors du premier remplissage du récipient (c'est-à-dire d'un récipient n'ayant jamais servi) ou lors d'un re-remplissage du récipient (c'est-à-dire d'un récipient ayant déjà rempli, vidé par utilisation du gaz et rempli à nouveau ensuite).
- la valeur-seuil de pression de référence est d'au moins 130 bar abs, par exemple de l'ordre de 137 ou 200 bar abs.
- le compteur temporel est configuré pour mesurer le temps en millisecondes.
- les moyens de pilotage à microprocesseur sont configurés pour convertir le temps (i.e. durée) mesuré en millisecondes par le compteur temporel en mois et/ou années. Bien entendu, une autre conversion est possible, par exemple en jours, mois et/ou années.
- les moyens de pilotage à microprocesseur sont configurés pour enregistrer la date à laquelle le compteur temporel est démarré, c'est-à-dire à laquelle un remplissage du récipient de gaz est détecté. Cette date est appelée « date de remplissage ».
- les moyens de pilotage à microprocesseur sont configurés pour réinitialiser le compteur temporel avant son démarrage (de l'étape b), c'est-à-dire le mettre ou remettre à zéro à partir de la date de remplissage.
- les moyens de pilotage à microprocesseur sont configurés pour, lors de la réinitialisation du compteur temporel, effacer en outre une date de remplissage antérieure ayant été précédemment enregistrée/mémorisée, par exemple en cas de nouveau remplissage d'un récipient ayant déjà été rempli une ou plusieurs fois au préalable.
- les moyens de mémorisation de données sont configurés pour mémoriser une date de remplissage du récipient et une date de péremption du gaz, en cas de détection d'un remplissage du récipient de gaz.
- les moyens de pilotage à microprocesseur sont en outre configurés pour effacer toute date de remplissage du récipient et/ou date de péremption du gaz préalablement mémorisées par les moyens de mémorisation de données, en cas de détection d'un remplissage du récipient de gaz, c'est-à-dire l'enregistrement d'une nouvelle date de remplissage du récipient et/ou d'une nouvelle date de péremption du gaz écrase/efface tout enregistrement antérieur de telle(s) date(s) de remplissage et/ou de péremption du gaz.
- les moyens de pilotage à microprocesseur sont configurés pour, lors de la réinitialisation du compteur temporel, enregistrer/mémoriser en outre une nouvelle date de remplissage.
- les moyens de pilotage à microprocesseur sont configurés pour calculer et enregistrer la date à laquelle le compteur temporel excédera la durée donnée calculée à partir du démarrage dudit compteur temporel, c'est-à-dire à partir de la date de remplissage. Cette date est appelée « date de péremption du gaz ».
- les moyens de pilotage à microprocesseur sont configurés pour calculer la date de péremption du gaz en ajoutant une durée de péremption prédéfinie à la date de remplissage.
- la durée de péremption prédéfinie est de plusieurs années, par exemple de 5 années.
- le dispositif électronique comprend en outre des moyens de mémorisation de données configurées pour mémoriser la valeur-seuil de pression de référence et la durée de péremption prédéfinie.
- le microprocesseur est configuré pour enregistrer des (nouvelles) dates, notamment la date de remplissage et la date de péremption calculées à partir de ladite date de remplissage.
- l'afficheur numérique du dispositif électronique est configuré pour afficher une icône d'alerte en cas de déclenchement d'une alerte.
- les moyens de pilotage à microprocesseur comprennent un ou plusieurs microprocesseurs.
- les moyens de pilotage à microprocesseur sont configurés pour déclencher en outre une alarme sonore en cas de déclenchement d'une alerte.
- les moyens de mémorisation de données comprennent une mémoire morte, de préférence une EEPROM ou analogue.
- le dispositif électronique est fixé au robinet de distribution de gaz.
- le dispositif électronique comprend le microprocesseur.
- au moins une source d'énergie électrique alimente électriquement l'afficheur numérique, le (ou les) microprocesseur et/ou le capteur de pression.
- le capteur de pression est agencé de manière à mesurer la pression du gaz au sein du passage interne de gaz du robinet de distribution de fluide.
- le robinet de distribution de fluide est protégé par un capotage de protection comprenant un corps de capotage rigide agencé autour dudit robinet de distribution de fluide.
- le boitier du dispositif électronique comprenant l'afficheur numérique est logé dans une ouverture aménagée dans le corps de capotage.
- le corps de capotage définit un volume interne dimensionné pour loger le robinet de distribution de gaz.
- la source d'énergie électrique comprend une ou plusieurs batteries ou piles électriques, rechargeables ou non.
- le (ou les) microprocesseur met en oeuvre un ou plusieurs algorithmes.
- les moyens de pilotage à microprocesseur comprennent une carte électronique sur laquelle est agencé le (ou les) microprocesseur(s).
- les moyens de pilotage à microprocesseur comprennent au moins un microcontrôleur. Plus précisément, un (ou plusieurs) microprocesseur peut être intégré au dispositif électronique sous forme d'un microcontrôleur.
- les moyens de pilotage à microprocesseur, typiquement un microcontrôleur, sont configurés pour enregistrer des données, notamment au sein d'un logiciel ou algorithme.
- le corps de capotage est en matériau polymère, en métal ou leurs combinaisons.
- le corps de capotage comprend une (ou plusieurs) poignée de portage, de préférence la poignée de portage est agencée de manière à surmonter le capotage, c'est-à-dire qu'elle est située sensiblement au-dessus du capotage.
- le robinet de distribution de gaz est un robinet à détendeur intégré ou RDI.
- le robinet de distribution de fluide est en alliage de cuivre, tel du laiton.
- le corps de capotage comprend en outre un système d'accrochage conçu pour permettre son accrochage à un support, en particulier à un barreau de lit d'hôpital ou à un brancard de transport de patient ou analogue.
- le corps de capotage comprend en outre un système d'accrochage mobile, de préférence pivotant.
- le récipient de fluide est une bouteille de gaz sous pression contenant un gaz sous pression, en particulier un gaz médical, tel l'oxygène.
- le récipient de fluide contient, lorsqu'il est plein, un gaz à une pression d'au moins 130 à 200 bar abs, voire d'au moins 300 bar abs.
- le récipient de fluide a une forme générale cylindrique, en particulier d'ogive, en métal ou alliage métallique (e.g. acier, aluminium....) ou en matériau(x) composite(s).
- le récipient de fluide contient un gaz ou mélange gazeux, tel de l'oxygène, un mélange NO/N₂, O₂/N₂O ou He/O₂, de l'air ou autre.

L'invention va maintenant être mieux comprise grâce à la description détaillée suivante, faite à titre illustratif mais non limitatif, en référence à la figure annexée, à savoir :
Fig. 1 est un schéma de principe d'un récipient de fluide à afficheur numérique selon l'invention.

La Fig. 1 montre un récipient de gaz 1 sous pression selon l'invention, à savoir ici une bouteille de gaz, comprenant un volume interne 2 de stockage de gaz sous pression et par ailleurs équipé d'un robinet de distribution de fluide 3, tel un RDI, traversé par au moins un passage interne de gaz en communication fluidique avec le volume interne 2 du récipient 1 de manière à convoyer le gaz au sein du robinet 3. Le robinet de distribution de fluide 3 comprend un capteur de pression 4 pour mesurer la pression du gaz, au sein du passage interne de gaz et/ou dans le volume interne 2 du récipient 1, et fournir au moins un signal de mesure de pression à des moyens de pilotage à microprocesseur configurés pour traiter le (ou les) signal de mesure de pression fourni par le capteur de pression 4. Les moyens de pilotage à microprocesseur 5 comprennent par exemple une carte électronique portant un (ou des) microprocesseur mettant en œuvre un ou des algorithmes de calcul ou autres, de préférence un microcontrôleur.

Il est également prévu un afficheur numérique 6 porté par un boitier d'un dispositif électronique 7, par exemple un manomètre numérique, fixé sur le robinet de distribution de fluide 3, lequel peut être logé dans une ouverture ou logement prévu dans le corps d'un capotage de protection (non montré) agencé autour du robinet de distribution de fluide 3 et servant à le protéger contre les chocs ou autres détériorations possibles, par exemple un capotage rigide en polymère et/ou en métal.

Le boitier du dispositif électronique 7 comprend aussi les moyens de pilotage à microprocesseur 5, typiquement la carte électronique, mettant en œuvre un ou des algorithmes.

De préférence, le récipient de fluide 1 est une bouteille de gaz d'axe AA comprenant un corps cylindrique définissant le volume interne 2 de stockage de gaz sous haute pression, typiquement une pression maximale de 130 à 300 bar abs, voire au-delà de 300 bar abs, et un col comprenant un orifice communicant avec le volume interne 2 et permettant de soutirer le gaz du volume interne 2 ou, à l'inverse, de le remplir lorsqu'il est vide.

Le robinet de distribution de fluide 3 est monté, typiquement vissé, au niveau de l'orifice du col de la bouteille de gaz. Il comprend un raccord ou embout de distribution de gaz auquel peut être raccordé un appareil médical, un tuyau flexible ou un autre dispositif utilisant ou acheminant le gaz fourni par le robinet 3. Un organe de réglage du débit, à savoir ici un volant rotatif ou analogue, permet à un utilisateur de régler la valeur de débit de gaz souhaitée.

On peut prévoir une (ou des) poignée de portage raccordée au corps du capotage et dimensionnée pour pouvoir être saisie manuellement par un utilisateur afin de permettre une manipulation et/ou un transport aisé de l'ensemble récipient de gaz/robinet/capotage, et/ou un dispositif ou système d'accrochage mobile, de préférence pivotant, permettant d'accrocher l'ensemble bouteille de gaz/robinet/capotage à un support, tel un barreau de lit d'hôpital, à un brancard ou à une tringle ou analogue.

L'afficheur numérique 6 comprend un écran numérique, par exemple à cristaux liquides (LCD) ou autre, porté par le boitier rigide du dispositif électronique 7 et alimenté électriquement par une source d'énergie électrique (non visible) agencée dans le capotage, par exemple une ou des batteries ou piles disposées dans un logement à piles aménagé dans la paroi du corps de capotage et fermé par une trappe amovible ou analogue.

Selon l'invention, les moyens de pilotage à microprocesseur 5 sont configurés pour traiter le ou les signaux de mesure fournis par le capteur de pression 4, lequel mesure la pression du gaz stocké dans le récipient 1, et pour déterminer une (ou des) valeur de pression mesurée à partir de ce ou des signaux de mesure.

Ils permettent ensuite de détecter un remplissage (y compris un re-remplissage) du récipient de gaz 1 avec du gaz frais, par exemple lorsque la bouteille se trouve dans un centre de remplissage après avoir été utilisée et vidée du gaz qu'elle contenait, en comparant la (ou les) valeur de pression mesurée avec une valeur-seuil de pression de référence prédéfinie et mémorisée, typiquement une valeur-seuil de pression de référence d'au moins 130 bar abs, par exemple 137 bar abs ou 200 bar abs. Cette valeur-seuil de pression de référence prédéfinie peut être mémorisée au sein des moyens de mémorisation 9, telle une mémoire informatique de type EEPROM.

Lorsque les moyens de pilotage à microprocesseur 5 détectent une valeur de pression mesurée dans le récipient 1 supérieure à la valeur-seuil de pression de référence mémorisée, ils interprètent cette détection comme un remplissage du récipient de gaz 1 avec du gaz frais puisque tant que le récipient 1 était vide ou presque les valeurs de pression mesurées étaient toutes inférieures à cette valeur-seuil de pression de référence.

Les moyens de pilotage à microprocesseur 5 démarrent alors un compteur temporel 8 à partir de cette détection, en particulier ils le réinitialisent pour le mettre à zéro. De plus, les moyens de pilotage à microprocesseur 5 mémorisent (en 9) ce moment comme étant la « date de remplissage » du récipient 1, ce qui leur permet de calculer en outre une « date de péremption du gaz » à partir de la date de remplissage et commencent à comptabiliser le temps s'écoulant à partir de ladite date de remplissage.

Lors de la réinitialisation du compteur temporel 8, les moyens de pilotage à microprocesseur 5 effacent, le cas échéant, toute autre date de remplissage et/ou de de péremption du gaz ayant été préalablement enregistrées, par exemple lors d'un remplissage précédent du récipient de gaz.

La date de péremption du gaz est calculée par les moyens de pilotage à microprocesseur 5 en ajoutant une durée de péremption prédéfinie, typiquement de plusieurs années, par exemple de 5 années, à la date de remplissage. Cette date de péremption est enregistrée (en 9) par les moyens de pilotage à microprocesseur 5. Ceux-ci surveillent alors en permanence le récipient 1 pour détecter si le compteur temporel 8 dépasse la date de péremption qui reflète une péremption du gaz.

En cas de détection d'un tel dépassement de la durée donnée calculée à partir du démarrage du compteur temporel, c'est-à-dire de la date de péremption, les moyens de pilotage 5 sont configurés pour déclencher une alerte visuelle et/ou sonore afin d'avertir l'utilisateur de ce dépassement de date. Ainsi, le déclenchement d'une alerte visuelle peut se matérialiser par un affichage sur l'écran d'affichage d'une icône d'alerte 10 spécifique et s'accompagner de l'émission d'un signal sonore, voire d'un clignotement lumineux, par exemple de l'écran d'affichage 6 ou d'une (ou des) diode spécifique.

En effet, comme tous les médicaments, les gaz médicaux ont une date de péremption. L'utilisation de ces gaz au-delà de la date prévue pourrait mettre à risque l'efficacité du traitement du patient.

Grâce à la présente invention, il est possible d'éviter qu'une bouteille de gaz médical ne soit utilisée après sa date de péremption.

De plus, à chaque fois qu'un remplissage est détecté, la date de remplissage antérieure est écrasée, c'est-à-dire effacée comme susmentionné, et remplacée par la nouvelle date de remplissage. Il en va de même de la date de péremption calculée à partir de cette nouvelle date de remplissage. De cette façon, la date de péremption du gaz est actualisée à chaque passage du récipient en centre de remplissage, c'est-à-dire calculée à partir de chaque nouvelle date de remplissage.

Il est à noter que l'afficheur numérique 6 du dispositif 7 peut aussi afficher d'autres informations utiles, par exemple une valeur de débit de gaz (en L/min ou en une autre unité) ou encore une autonomie en gaz (en heures et minutes).

Plus généralement, l'afficheur numérique 6 comprend un écran de hauteur par exemple comprise entre 29 et 37 cm environ et de largeur par exemple comprise entre 39 et 43 cm environ.

L'afficheur numérique 6 peut être agencé dans le panneau frontal, c'est-à-dire la façade avant, du boitier du dispositif électronique fixé sur le robinet de distribution de fluide 3 et logé dans une ouverture du corps du capotage de protection protégeant le robinet 3. Le panneau frontal peut comprendre en outre un bouton d'acquittement d'alarme.

Tous les composants nécessitant de l'énergie électrique pour fonctionner (i.e. microprocesseur, capteur, afficheur etc...) sont alimentés électriquement par une source d'énergie électrique agencée par exemple dans le capotage, par exemple une pile ou batterie électrique.

D'une manière générale, un récipient de fluide 1, en particulier une bouteille de gaz, équipée d'un robinet, tel un RDI, protégé par un capotage selon l'invention est adaptée au stockage et à la fourniture de gaz sous pression, en particulier un gaz ou mélange gazeux médical, tel de l'oxygène, un mélange NO/N₂, O₂/N₂O ou He/O₂, de l'air ou autre.

## Revendications

1. Récipient de gaz sous pression (1), en particulier une bouteille de gaz, comprenant un volume interne (2) de stockage de gaz sous pression comprenant :
- un robinet de distribution de fluide (3),
- un capteur de pression (4) pour mesurer la pression du gaz et fournir au moins un signal de mesure et
- des moyens de pilotage à microprocesseur (5) configurés pour traiter ledit au moins un signal de mesure fourni par le capteur de pression (4) et déterminer au moins une valeur de pression mesurée,
**caractérisé en ce que** les moyens de pilotage à microprocesseur (5) sont configurés pour :
- détecter un remplissage du récipient de gaz (1) avec du gaz en comparant ladite au moins une valeur de pression mesurée avec au moins une valeur-seuil de pression de référence prédéfinie et mémorisée, et
- démarrer un compteur temporel (8) à partir d'une détection d'un remplissage du récipient de gaz (1) avec du gaz.

2. Récipient selon la revendication 1, **caractérisé en ce que** les moyens de pilotage à microprocesseur (5) sont en outre configurés pour déclencher une alerte lorsque le compteur temporel (8) dépasse une durée donnée calculée à partir du démarrage du compteur temporel (8).

3. Récipient selon l'une des revendications précédentes, **caractérisé en ce que** les moyens de pilotage à microprocesseur (5) sont agencés dans un dispositif électronique (7) à afficheur numérique (6).

4. Récipient selon l'une des revendications précédentes, **caractérisé en ce que** les moyens de pilotage à microprocesseur (5) sont configurés pour déterminer qu'un remplissage du récipient (1) a eu lieu lorsque la valeur de pression mesurée est supérieure ou égale à la valeur-seuil de pression de référence.

5. Récipient selon l'une des revendications 1 ou 4, **caractérisé en ce que** la valeur-seuil de pression de référence est d'au moins 130 bar abs, par exemple de l'ordre de 137 ou 200 bar abs

6. Récipient selon la revendication 1 et 3, **caractérisé en ce que** le dispositif électronique (7) comprend en outre des moyens de mémorisation (9) de données configurés pour mémoriser la valeur-seuil de pression de référence et une durée de péremption prédéfinie.

7. Récipient selon la revendication 6, **caractérisé en ce que** la durée de péremption prédéfinie est de plusieurs années, par exemple de 5 années.

8. Récipient selon les revendications 1 et 3, **caractérisé en ce que** l'afficheur numérique (6) du dispositif électronique (7) est configuré pour afficher une icône d'alerte (10) en cas de déclenchement d'une alerte.

9. Récipient selon la revendication 6, **caractérisé en ce que** les moyens de mémorisation (9) de données comprennent une mémoire morte, de préférence une EEPROM.

10. Récipient selon la revendication 1, **caractérisé en ce que** les moyens de pilotage à microprocesseur (5) sont configurés pour réinitialiser le compteur temporel (8) avant son démarrage.

11. Récipient selon la revendication 1, **caractérisé en ce que** le capteur de pression (4) est agencé de manière à mesurer la pression du gaz au sein d'un passage interne de gaz du robinet de distribution de gaz (3) en communication fluidique avec le volume interne (2) du récipient de gaz (1).

12. Récipient selon la revendication 3, **caractérisé en ce que** le dispositif électronique (7) est fixé au robinet de distribution de gaz (3) et est alimenté électriquement par une source d'énergie électrique, de préférence une ou des batteries ou piles.

13. Récipient selon la revendication 6, **caractérisé en ce que** les moyens de mémorisation (9) de données sont configurés pour mémoriser une date de remplissage du récipient et une date de péremption du gaz, en cas de détection d'un remplissage du récipient de gaz (1).

14. Récipient selon les revendications 1 et 13, **caractérisé en ce que** les moyens de pilotage à microprocesseur (5) sont en outre configurés pour effacer toute date de remplissage du récipient et/ou date de péremption du gaz préalablement mémorisées par les moyens de mémorisation (9) de données, en cas de détection d'un remplissage du récipient de gaz (1).

15. Utilisation d'un récipient de gaz (1), en particulier une bouteille de gaz, selon l'une des revendications précédentes, pour stocker ou pour fournir un gaz sous pression, en particulier un gaz médical choisi parmi l'oxygène ou un mélange gazeux N₂O/O₂, NO/N₂, He/O₂, de l'air médical.

## Patentansprüche

1. Druckgasbehälter (1), insbesondere eine Gasflasche, umfassend ein Innenvolumen (2) zur Speicherung von Druckgas, umfassend:
- einen Fluidausgabehahn (3),
- einen Drucksensor (4) zur Messung des Drucks des Gases und Bereitstellung wenigstens eines Messsignals und
- Mikroprozessor-Steuermittel (5), die dazu ausgebildet, sind das wenigstens eine Messsignal zu verarbeiten, das vom Drucksensor (4) bereitgestellt wird, und wenigstens einen gemessenen Druckwert zu bestimmen, **dadurch gekennzeichnet, dass** die Mikroprozessor-Steuermittel (5) dazu ausgebildet sind:
- eine Befüllung des Gasbehälters (1) mit Gas zu detektieren, indem der wenigstens eine gemessene Druckwert mit wenigstens einem vorgegebenen und gespeicherten Referenz-Druckschwellenwert verglichen wird, und
- einen Zeitzähler (8) ab einer Detektion einer Befüllung des Gasbehälters (1) mit Gas zu starten.

2. Behälter nach Anspruch 1, **dadurch gekennzeichnet, dass** die Mikroprozessor-Steuermittel (5) ferner dazu ausgebildet sind, einen Alarm auszulösen, wenn der Zeitzähler (8) eine bestimmte Dauer überschreitet, die ab dem Start des Zeitzählers (8) berechnet wird.

3. Behälter nach einem der vorhergehenden Ansprüche, **dadurch gekennzeichnet, dass** die Mikroprozessor-Steuermittel (5) in einer elektronischen Vorrichtung (7) mit digitaler Anzeige (6) angeordnet sind.

4. Behälter nach einem der vorhergehenden Ansprüche, **dadurch gekennzeichnet, dass** die Mikroprozessor-Steuermittel (5) dazu ausgebildet sind, zu bestimmen, dass eine Befüllung des Behälters (1) erfolgt ist, wenn der gemessene Druckwert größer als oder gleich dem Referenz-Druckschwellenwert ist.

5. Behälter nach einem der Ansprüche 1 oder 4, **dadurch gekennzeichnet, dass** der Referenz-Druckschwellenwert wenigstens 130 bar abs beträgt, zum Beispiel in der Größenordnung von 137 oder 200 bar abs.

6. Behälter nach Anspruch 1 und 3, **dadurch gekennzeichnet, dass** die elektrische Vorrichtung (7) ferner Datenspeichermittel (9), die dazu ausgebildet sind, den Referenz-Druckschwellenwert und eine vorgegebene Haltbarkeitsdauer zu speichern.

7. Behälter nach Anspruch 6, **dadurch gekennzeichnet, dass** die vorgegebene Haltbarkeitsdauer mehrere Jahre beträgt, zum Beispiel 5 Jahre.

8. Behälter nach den Ansprüchen 1 und 3, **dadurch gekennzeichnet, dass** die digitale Anzeige (6) der elektronischen Vorrichtung (7) dazu ausgebildet ist, im Falle der Auslösung eines Alarms ein Alarm-Icon (10) anzuzeigen.

9. Behälter nach Anspruch 6, **dadurch gekennzeichnet, dass** die Datenspeichermittel (9) einen Nurlesespeicher umfassen, vorzugsweise ein EEPROM.

10. Behälter nach Anspruch 1, **dadurch gekennzeichnet, dass** die Mikroprozessor-Steuermittel (5) dazu ausgebildet sind, den Zeitzähler (8) vor dessen Start zurückzusetzen.

11. Behälter nach Anspruch 1, **dadurch gekennzeichnet, dass** der Drucksensor (4) so angeordnet ist, dass er den Druck des Gases innerhalb eines inneren Gasdurchganges des Fluidausgabehahns (3) misst, der mit dem Innenvolumen (2) des Gasbehälters (1) in Fluidverbindung steht.

12. Behälter nach Anspruch 3, **dadurch gekennzeichnet, dass** die elektronische Vorrichtung (7) am Fluidausgabehahn (3) befestigt ist und durch eine elektrische Energiequelle, vorzugsweise eine oder mehrere Batterien oder Primärelemente, mit Strom versorgt wird.

13. Behälter nach Anspruch 6, **dadurch gekennzeichnet, dass** die Datenspeichermittel (9) dazu ausgebildet sind, ein Befüllungsdatum des Behälters und ein Verfallsdatum des Gases bei Detektion einer Befüllung des Gasbehälters (1) zu speichern.

14. Behälter nach den Ansprüchen 1 und 13, **dadurch gekennzeichnet, dass** die Mikroprozessor-Steuermittel (5) ferner dazu ausgebildet sind, sämtliche Befüllungsdaten des Behälters und/oder Verfallsdaten des Gases, die zuvor durch die Datenspeichermittel (9) gespeichert wurden, bei Detektion einer Befüllung des Gasbehälters (1) zu löschen.

15. Nutzung eines Gasbehälters (1), insbesondere einer Gasflasche, nach einem der vorhergehenden Ansprüche, zur Speicherung oder Bereitstellung eines Druckgases, insbesondere eines medizinischen Gases, das aus Sauerstoff oder einem Gasgemisch N₂O/O₂, NO/N₂, He/O₂, medizinische Luft gewählt ist.

## Claims

1. Pressurized gas container (1), in particular a gas cylinder, comprising an internal volume (2) for storing gas under pressure, comprising:
- a fluid-distributing valve (3),
- a pressure sensor (4) for measuring the pressure of the gas and for supplying at least one measurement signal, and
- microprocessor-based control means (5) configured to process said at least one measurement signal supplied by the pressure sensor (4) and to determine at least one measured pressure value,
**characterized in that** the microprocessor-based control means (5) are configured to:
- detect filling of the gas container (1) with gas, by comparing said at least one measured pressure value with at least one predefined and stored reference pressure threshold value, and
- initiate a timer (8) on the basis of a detection of filling of the gas container (1) with gas.

2. Container according to Claim 1, **characterized in that** the microprocessor-based control means (5) are additionally configured to trigger a warning when the timer (8) exceeds a given period calculated from the initiation of the timer (8).

3. Container according to either of the preceding claims, **characterized in that** the microprocessor-based control means (5) are arranged in an electronic device (7) with a digital display (6).

4. Container according to one of the preceding claims, **characterized in that** the microprocessor-based control means (5) are configured to determine that filling of the container (1) has taken place when the measured pressure value is greater than or equal to the reference pressure threshold value.

5. Container according to either of Claims 1 and 4, **characterized in that** the reference pressure threshold value is at least 130 bar abs, for example of the order of 137 or 200 bar abs.

6. Container according to Claims 1 and 3, **characterized in that** the electronic device (7) additionally comprises data storage means (9) configured to store the reference pressure threshold value and a predefined expiry period.

7. Container according to Claim 6, **characterized in that** the predefined expiry period is several years, for example 5 years.

8. Container according to Claims 1 and 3, **characterized in that** the digital display (6) of the electronic device (7) is configured to display a warning icon (10) in the event of a warning being triggered.

9. Container according to Claim 6, **characterized in that** the data storage means (9) comprise a read-only memory, preferably an EEPROM.

10. Container according to Claim 1, **characterized in that** the microprocessor-based control means (5) are configured to reset the timer (8) before it is initiated.

11. Container according to Claim 1, **characterized in that** the pressure sensor (4) is arranged so as to measure the pressure of the gas within an internal gas passage of the gas-distributing valve (3) in fluidic communication with the internal volume (2) of the gas container (1).

12. Container according to Claim 3, **characterized in that** the electronic device (7) is fixed to the gas-distributing valve (3) and is powered electrically by an electrical energy source, preferably one or more batteries or cells.

13. Container according to Claim 6, **characterized in that** the data storage means (9) are configured to store a filling date of the container and an expiry date of the gas, when filling of the gas container (1) is detected.

14. Container according to Claims 1 and 13, **characterized in that** the microprocessor-based control means (5) are additionally configured to erase every filling date of the container and/or gas expiry date previously stored by the data storage means (9), when filling of the gas container (1) is detected.

15. Use of a gas container (1), in particular a gas cylinder, according to one of the preceding claims, to store or to supply a pressurized gas, in particular a medical gas chosen from oxygen or a gaseous mixture of N₂O/O₂, NO/N₂, He/O₂, or medical air.
